# EUROPÄISCHE PATENTSCHRIFT

(11) **EP 3 257 719 B1**
(45) Veröffentlichungstag und Bekanntmachung des Hinweises auf die Patenterteilung: **31.05.2023**
(21) Anmeldenummer: 17175666.1
(22) Anmeldetag: 13.06.2017
(51) Int. Cl.: B61L 27/40, B61L 27/57, B61L 23/00, B61L 1/20, B61L 25/02

(54) **VERFAHREN ZUR DETEKTION DER ENTGLEISUNG EINES SCHIENENFAHRZEUGS**
METHOD FOR DETECTING THE DERAILMENT OF A RAIL VEHICLE
PROCÉDÉ DE DÉTECTION DE DÉRAILLEMENT D'UN VÉHICULE SUR RAILS

(30) Priorität: 15.06.2016 AT 505452016
(43) Veröffentlichungstag der Anmeldung: 20.12.2017
(73) Patentinhaber: AIT Austrian Institute of Technology GmbH, 1220 Wien (AT)
(72) Erfinder: WIESMEYR, Christoph, 1020 Wien (AT); GARN, Heinrich, 1220 Wien (AT); LITZENBERGER, Martin, 2460 Bruck an der Leitha (AT); NEUNTEUFEL, Günther, 3922 Großschöngau (AT); DÖLLER, Herbert, 3950 Gmünd (AT); ZOTTL, Wolfgang, 1090 Wien (AT)
(74) Vertreter: Wildhack & Jellinek

(56) Entgegenhaltungen:
- WO-A1-01/94176
- WO-A2-2014/019886
- US-A1- 2001 045 495

## Beschreibung

Die Erfindung betrifft ein Verfahren zur Detektion der Entgleisung eines Schienenfahrzeugs.

Aus dem Stand der Technik ist es bekannt, mittels OTDR (Optical Time Domain Reflektometrie) in Ort und Zeit aufgelöste Messwerte aufzunehmen, die angeben, ob an bestimmten Punkten Druckänderungen bzw. Vibrationen (Luftschall, Bodenschall) vorhanden sind. Im konkreten Fall wird zur Bestimmung der Drücke eine optische Faser, beispielsweise ein Glasfaserkabel, verwendet, wobei Brechungsindexänderungen, die von Druckänderungen oder Vibrationen abhängig sind, dadurch gemessen werden können, dass das Reflexionsverhalten eines Lichtimpulses, der in das Glasfaserkabel eingeleitet wird, von den einzelnen Druckänderungen abhängt. Wird ein solches Glasfaserkabel im Bereich der Fahrtstrecke eines Schienenfahrzeugs verlegt, können vor allem dessen abgegebene akustische Schwingungen gemessen werden, da solche Vibrationen und Schwingungen Druckänderungen im Bereich des Glasfaserkabels erzeugen, was wiederum zu einer lokalen Änderung des Brechungsindex des Glasfaserkabels führt. Damit besteht letztlich die Möglichkeit, dass das Glasfaserkabel einen lang gestreckten akustischen Sensor darstellt, mit dem Messwerte zur Charakterisierungen von Vibrationen oder Druckänderungen an einer Vielzahl von Wegpunkten bestimmt werden, die entlang eines Fahrtwegs eines Schienenfahrzeugs angeordnet sind. Das so erhaltene Signal stellt ein örtlich verteiltes Mikrofonsignal dar, das für eine Vielzahl von Ortspunkten (M₁ ... M₁₀₀) erfasst werden kann.

Die WO 01/94176 A1 zeigt ein Rad eines Schienenfahrzeugs, auf dem ein Vibrationssensor angeordnet ist. Entsprechend der Vibration des Rades ein wird ein Überwachungssignal erstellt und bei einer Grenzwertüberschreitung ein Alarmsignal ausgegeben. Die WO 2014/019886 A2 offenbart ein Verfahren zum Betreiben einer Ortungsvorrichtung für Schienenfahrzeuge und aus der US 2001/045495 A1 sind ein Verfahren und eine Vorrichtung zur Detektion von Schienenbrüchen bekannt.

Gerade bei Eisenbahnanlagen besteht der wesentliche Vorteil, dass für die betriebsbedingt erforderlichen Kommunikationsanwendungen ohnehin Kabel in Form von Glasfaserkabeln verlegt sind. Dabei sind in einem Glasfaserbündel regelmäßig auch mehrere unbenutzte Glasfasern enthalten, die für OTDR-Messungen verwendet werden können. Diese Messungen erfassen die von Schienenfahrzeugen abgegebenen Druckänderungen oder akustischen Schwingungen in Raum und Zeit.

Aufgabe der Erfindung ist es, ein konkretes Vorgehen zur Verfügung zu stellen, mit dem die Entgleisung eines Schienenfahrzeugs aufgrund von akustischen Messungen ermittelt werden kann.

Die Erfindung ist durch die Merkmale des Patentanspruchs 1 definiert.

Eine besonders einfache Art der Bildung eines charakteristischen Signals sieht vor, dass zur Bestimmung des charakteristischen Signals aus dem diskreten Signal für jeden Zeitpunkt jeweils ein separates diskretes Ortssignal entnommen wird, die einzelnen diskreten Ortssignale entsprechend der Trajektorie derart verschoben werden, dass von gleichen Teilen des Schienenfahrzeugs herrührende Signalanteile jeweils auf derselben Ortsposition zu liegen kommen, und die derart verschobenen Ortssignale ortspunktweise aggregiert werden.

Alternativ kann zur Bestimmung eines charakteristischen Signals, insbesondere für gleichmäßig bewegte Schienenfahrzeuge, vorgesehen sein, dass aus dem diskreten Signal für jeden Ortspunkt jeweils ein separates diskretes Zeitsignal entnommen wird, die einzelnen diskreten Zeitsignale entsprechend der Trajektorie derart verschoben und gegebenenfalls entzerrt werden, dass von gleichen Teilen des Schienenfahrzeugs herrührende Signalanteile jeweils auf denselben Zeitpunkt fallen, die derart verschobenen Zeitsignale zeitpunktweise aggregiert werden und das so erhaltene Ergebnis als charakteristisches Signal herangezogen wird.

Vorteilhafterweise kann bei beschleunigten oder verzögerten Schienenfahrzeugen vorgesehen sein, dass die einzelnen Zeitsignale vor der Aggregation bei Vorliegen von Beschleunigungen und Verzögerungen des Schienenfahrzeugs in der Trajektorie entzerrt werden, sodass von gleichen Teilen des Schienenfahrzeugs herrührende Signalanteile jeweils auf denselben Zeitpunkt fallen.

Eine besonders vorteilhafte Messung mittels des OTDR-Verfahrens sieht vor, dass die diskreten Signale entsprechend der Trajektorie des Schienenfahrzeugs derart gegeneinander verschoben werden, dass sich die Fensterstützpunkte an diskreten äquidistanten und in jedem Ortskanal gleich festgelegten Zeiten befinden, und zur Verschiebung entsprechend der Trajektorie die diskreten Zeitsignale nur um ganzzahlige Vielfache des Abstands dieser Zeiten verschoben werden, oder die einzelnen Ortskanäle interpoliert und anschließend verschoben werden. Alternativ kann auch vorgesehen sein die einzelnen Ortskanäle zu interpolieren und anschließend zu verschieben.

Eine besonders vorteilhafte Messung mittels des OTDR-Verfahrens sieht vor, dass die Vibrationen und Druckänderungen mittels eines Glasfaserkabels ermittelt werden, wobei das Glasfaserkabel entlang des Fahrtwegs liegt und von den vom Fahrtweg ausgehenden Erschütterungen betroffen ist, wobei zu vorgegebenen Zeitpunkten, insbesondere mit einer Frequenz zwischen 100 Hz und 10 kHz, jeweils ein Lichtimpuls in das Glasfaserkabel abgegeben wird, das aus dem Glasfaserkabel zurückkehrende Licht gemessen wird, wobei entsprechend der zeitlichen Verzögerung des zurückkehrenden Lichts das Signal einem Ortspunkt entlang des Fahrtwegs zugeordnet wird, und wobei die Stärke oder Phase des zurückkehrenden Lichts als Messwert zur Charakterisierung von Vibrationen oder Druckänderungen im betreffenden Ortspunkt herangezogen wird.

Bevorzugt kann vorgesehen sein, dass zur Ermittlung der Trajektorie des Anfangs des Schienenfahrzeugs am Fahrtweg für eine Anzahl von Ortskanälen jeweils die Signalenergien in einer Mehrzahl von Zeitpunkten innerhalb eines bestimmte Zeitbereichs innerhalb eines bestimmten Frequenzbands oder mehrerer bestimmter Frequenzbänder ermittelt werden
und dass die Trajektorie innerhalb eines Zeitbereichs und eines Ortskanals liegend festgestellt wird, wenn die ermittelte Signalenergie oder die ermittelten Signalenergien vorgegebenen Kriterien entsprechen, insbesondere, dass die ermittelte Signalenergie einen vorgegebenen Schwellenwert überschreitet,
wobei insbesondere die Trajektorie des Anfangs oder des Endes des Schienenfahrzeugs ermittelt wird, indem für jeden Ortskanal der jeweils früheste oder späteste Zeitpunkt ermittelt wird, in dem die Signalenergie einen vorgegebenen Schwellenwert überschreitet oder unterschreitet.

Die Genauigkeit der Bestimmung der Trajektorie des Fahrzeugs aus den ermittelten Messwerten wird verbessert, indem vor der Bestimmung der Signalenergie innerhalb eines Fensters die Messwerte innerhalb dieses Fensters einzeln mit vorgegebenen Gewichtswerten gewichtet werden.

Eine besonders vorteilhafte Heuristik zur Detektion von Entgleisungen in charakteristischen Signalen sieht vor, dass ein Maßwert für die Wahrscheinlichkeit einer Entgleisung ermittelt wird, der eine hohe Wahrscheinlichkeit für eine Entgleisung indiziert, wenn die beiden charakteristischen Signale an einzelnen Positionen eine große Abweichung zeigen, im Übrigen jedoch übereinstimmen.
wobei eine Entgleisung insbesondere dann festgestellt wird, wenn beim Vergleich zweier vom selben Schienenfahrzeug vor und nach der Entgleisung aufgenommener Signale einen Schwellenwert überschreitende Unterschiede lediglich in einer einen oberen Schwellenwert unterschreitenden Stellen des charakteristischen Signals vorhanden sind.

Numerisch kann dies besonders einfach und vorteilhaft erkannt werden, indem eine Entgleisung insbesondere dann festgestellt wird, wenn beim Vergleich zweier vom selben Schienenfahrzeug vor und nach der Entgleisung aufgenommener Signale einen Schwellenwert überschreitende Unterschiede lediglich in einer einen oberen Schwellenwert unterschreitenden Stellen des charakteristischen Signals vorhanden sind.

Eine besonders rasche Erstellung von charakteristischen Signalen mit für den Vergleich zur Entgleisungsdetektion ausreichender Aussagekraft sieht vor, dass für die Bestimmung eines charakteristischen Signals jeweils Messwerte m herangezogen werden, die innerhalb eines Zeitbereichs von weniger als 20 Sekunden, insbesondere von weniger als 2 Sekunden aufgenommen wurden.

Eine rasche Detektion von Entgleisungen sieht vor, dass charakteristische Signale zur Detektion von Entgleisungen laufend, insbesondere in Zeitintervallen von zwischen 0,5 und 10 Sekunden erstellt werden und/oder dass zur Detektion von Entgleisungen Vergleiche zwischen charakteristischen Signalen vorgenommen werden, die innerhalb von weniger als 10 Sekunden erstellt wurden.

Eine bevorzugte Ausführungsform der Erfindung wird anhand der folgenden Zeichnungsfiguren näher dargestellt.

In **Fig. 1** ist ein Schienenfahrzeug dargestellt, dass sich entlang eines Fahrtwegs bewegt. In **Fig. 2** sind Messwerte für einen vorgegebenen Abstand vom OTDR-Messgerät dargestellt. In **Fig. 3** ist schematisch ein Feld von Messwerten dargestellt. In **Fig. 4** ist die Filterung der Messwerte dargestellt. **Fig. 5** zeigt die einzelnen für die Gewichtung der Ortskanäle herangezogenen Zeitfenster. **Fig. 6a und 6b** zeigen die Bildung einer charakteristischen Funktion gemäß einer ersten Ausführungsform der Erfindung. **Fig. 7a und 7b** zeigen die Bildung einer charakteristischen Funktion gemäß einer zweiten Ausführungsform der Erfindung. **Fig. 8a und 8b** zeigen die Feststellung bzw Nicht-Feststellung einer Entgleisung.

In **Fig. 1** ist ein Schienenfahrzeug 1 dargestellt, dass sich entlang eines Fahrtwegs 2 bewegt. Parallel zu dem Fahrtweg 2 verläuft ein Glasfaserkabel 3, das an eine OTDR-Messeinheit 4 angeschlossen ist. Wie bereits eingangs erwähnt, ermittelt die OTDR-Messeinheit 4 die Vibrationen und Druckänderungen an einer Vielzahl von entlang des Fahrtwegs 2 auf der Glasfaserleitung 3 angeordneten Ortspunkten M₁ ... M₁₀₀. Die Glasfaserleitung 3, die entlang des Fahrtwegs 2 liegt, ist von den vom Schienenfahrzeug 1 ausgehenden Erschütterungen betroffen bzw. ist diesen Erschütterungen unterworfen.

Zu vorgegebenen Zeitpunkten werden Lichtimpulse in die Glasfaserleitung 3 abgegeben. Diese Lichtimpulse werden insbesondere mit einer Häufigkeit oder Frequenz zwischen 100 Hz und 10 kHz abgegeben. Das aus der Glasfaserleitung 3 zurückkehrende Licht wird gemessen, wobei entsprechend der zeitlichen Verzögerung des zurückkehrenden Lichts das Signal einem Ortspunkt M₁ ... M₁₀₀ entlang des Fahrtwegs 2 zugeordnet wird.

Aufgrund der bekannten Signalgeschwindigkeit in der Glasfaserleitung 3 kann aufgrund des Zeitpunkts, zudem ein Signalanteil zu der OTDR-Messeinheit 4 reflektiert wird, auf denjenigen Ortspunkt M₁ ... M₁₀₀ im Fahrtweg 2 rückgeschlossen werden, die einer vorgegebenen Erschütterung unterliegt. Die Stärke oder Phase des zurückkehrenden Lichts wird als Messwert zur Charakterisierung von Vibration oder Druckänderungen im betreffenden Ortpunkt M₁ ... M₁₀₀ herangezogen.

Wird das vorstehend genannte Vorgehen zu einer Vielzahl von Zeitpunkten wiederholt, so kann für eine Anzahl von Ortspunkten M₁ ... M₁₀₀ entlang des Fahrwegs 2 und für eine Anzahl von Zeitpunkten jeweils ein Messwert m(x, t) zur Charakterisierung der Vibration oder einer Druckänderung zur Verfügung gestellt werden. In **Fig. 2** sind Messwerte m(x, t) für einen vorgegebenen Abstand x vom OTDR-Messgerät dargestellt. Das in **Fig. 2** dargestellte Signal ist sehr hochfrequent; in **Fig. 2** sind lediglich eine obere und eine untere Hüllkurve dargestellt, zwischen denen das Signal oszilliert. In **Fig. 3** ist schematisch ein Feld von Messwerten m(x, t) dargestellt, wobei für jeden Zeitpunkt t und die Position x jedes Ortspunkts M₁ ... M₁₀₀ jeweils ein Messwert m(x, t) vorliegt. Der schraffierte Bereich enthält Messwerte m(x, t), die von einer Schwellenwert überschreitenden Druckänderungen stammen, die von einem konkreten Schienenfahrzeug 1 herrühren. Diese Messwerte m(x, t) sind im Mittel betragsmäßig größer als die übrigen Messwerte m(x, t), die sich außerhalb des schraffierten Bereichs befinden. Darüber hinaus ist im schraffierten Bereich eine Trajektorie dargestellt, die den konkreten Zeit-Wegverlauf des Schienenfahrzeugs 1 darstellt. In allen Fällen kann eine Trajektorie x₀(t) sowohl als der Ortspunkt M₁ ... M₁₀₀, an dem sich der Anfang des Schienenfahrzeugs 1 befindet, als Funktion der Zeit t als auch als Inverse t₀(x) dieser Funktion dargestellt werden, d.h. als Funktion, die angibt, zu welcher Zeit t sich der Anfang des Schienenfahrzeugs 1 an dem Ortspunkt M₁ ... M₁₀₀ befindet.

Die Ermittlung eines solchen Zeit-Wegverlaufs in Form einer Trajektorie x₀(t) kann auf unterschiedliche Art vorgenommen werden, beispielsweise durch GPS-Messung oder sonstige allgemein bekannte Navigationsverfahren. Daneben besteht auch die Möglichkeit, dass zur Ermittlung der Trajektorie x₀(t) des Anfangs des Schienenfahrzeugs 1 am Fahrtweg 2 für eine Anzahl von Ortskanälen jeweils die Signalenergien in einer Mehrzahl von Zeitpunkten innerhalb eines bestimmten Zeitbereichs innerhalb eines bestimmten Frequenzbands oder mehrerer bestimmter Frequenzbänder ermittelt werden. Das Schienenfahrzeug wird innerhalb eines der bestimmten Zeitbereiche oder eines Ortskanals liegend festgestellt, wenn die ermittelte Signalenergie oder die ermittelten Signalenergien vorgegebenen Kriterien entsprechen, insbesondere dann, wenn die ermittelten Signalenergien einen vorgegebenen Schwellenwert überschreiten. Als Frequenzband kann im vorliegenden Fall beispielsweise ein Frequenzband zwischen 50 Hz und 150 Hz angenommen werden. Die Trajektorie x₀(t) des Anfangs oder des Endes des Schienenfahrzeugs kann beispielsweise ermittelt werden, indem für jeden Ortskanal der jeweils früheste oder späteste Zeitpunkt ermittelt wird, in dem die Signalenergie einen vorgegebenen Schwellenwert überschreitet oder unterschreitet. Alternativ kann die Trajektorie x₀(t) des Anfangs oder des Endes des Schienenfahrzeugs 1 ermittelt werden, indem für jeden Zeitpunkt der jeweils der dem Messgerät 4 in Erstreckungsrichtung nächstgelegene oder entfernteste Ortspunkt ermittelt wird, in dem die Signalenergie einen vorgegebenen Schwellenwert überschreitet oder unterschreitet.

Bei sämtlichen Verfahren wird die Trajektorie x₀(t) des Anfangs des Schienenfahrzeugs 1 in Bezug auf die Ortspunkte M₁ ... M₁₀₀ in der Zeit ermittelt oder vorgegeben. Die Trajektorie x0(t) gibt den Ortspunkt M₁ ... M₁₀₀ des Anfangs des Schienenfahrzeugs 1 zu jedem Zeitpunkt t innerhalb eines Zeitbereichs an.

In weiterer Folge wird eine Filterung des Signals, wie in **Fig. 4** dargestellt, vorgenommen, wobei für die Ortspunkte M₁ ... M₁₀₀ jeweils separat die folgenden Schritte durchgeführt werden: Die konkrete Vorgehensweise zur Filterung wird in Bezug auf einen konkreten Ortspunkt Mₙ näher dargestellt. Ausgehend von dem auf der Trajektorie liegenden Zeitpunkt t₀(Mₙ), der dem Ortspunkt Mn des jeweiligen Ortskanals zugeordnet wird, wird eine Anzahl von Zeitfenstern U1....U7 vorgegeben, die gegenüber dem auf der Trajektorie liegenden Zeitpunkt t₀(Mₙ) festgelegt sind. Das Zeitfenster U1 liegt im Bereich der Trajektorie, das Zeitfenster U7 ist gegenüber dem dem Ortskanal zugeordneten Zeitpunkt t₀(Mₙ) am weitesten in Richtung des Endes des Schienenfahrzeugs verschoben. Typischerweise weisen die einzelnen Zeitfenster U1 ....U7 eine Zeitdauer von 0,1s auf und erfassen bzw. überdecken den Bereich, in dem Messwerte vorliegen, die vom Schienenfahrzeug verursacht wurden.

Wie in **Fig. 5** dargestellt, wird für jedes der Zeitfenster U1....U7 jeweils eine Gewichtsfunktion erstellt, mit der das dem jeweiligen Ortskanal an der Ortsposition Mₙ zugeordnete Zeitsignal gewichtet wird. Anschließend wird in jedem der Zeitfenster U1....U7 des Ortskanals des Ortspunkts M₁ ... M₁₀₀ jeweils separat die Signalenergie innerhalb eines vorgegebenen Frequenzbands ermittelt. Das Frequenzband kann dabei zwischen 250 und 750 Hz liegen. Diese Signalenergie wird dem Fenster U1....U7 zugeordnet. Alternativ kann auch vorgesehen sein, dass die Signalenergie einem dem Zeitfenster U1....U7 zugeordneten Zeitpunkt t zugewiesen wird. Bei diesem Zeitpunkt t kann es sich beispielsweise um den Mittelpunkt des Zeitfensters U1....U7 handeln, es besteht aber auch die Möglichkeit, dass ein anderer Zeitpunkt für das jeweilige Zeitfenster U1....U7 gewählt wird, solange hierbei die konkrete zeitliche Abfolge der Zeitfenster erhalten bleibt. Aufgrund der ermittelten Signalenergien wird ein diskretes Signal d(x, t) ermittelt, das einzelnen Zeitpunkten und jedem Ortspunkt M₁ ... M₁₀₀ bzw. jedem Ortskanal die jeweiligen Signalenergien zuordnet.

Basierend auf dem ermittelten diskreten Signal d(x, t) werden die ermittelten Signalwerte entsprechend der Trajektorie x₀(t) des Anfangs des Schienenfahrzeugs 1 einander zugeordnet, dass die von gleichen Teilen des Schienenfahrzeugs 1 ausgehenden bzw. von gleichen Teilen des Schienenfahrzeugs 1 verursachten Werte aus dem diskreten Signal d(x, t) einander zugeordnet werden. Entsprechend der Fortbewegung des Schienenfahrzeugs 1 besteht hierbei die Möglichkeit, dass die einzelnen ermittelten Signalwerte d(x, t) entsprechend der Trajektorie t₀(x) oder x₀(t) entzerrt werden oder interpoliert werden. Die einzelnen einander zugeordneten gegebenenfalls verschobenen entzerrten oder interpolierten Werte des diskreten Signals werden aggregiert, im vorliegenden Fall summiert, wodurch ein charakteristisches Signal C ermittelt wird. Dieses charakteristische Signal C weist für jeden Längsabschnitt des Schienenfahrzeugs 1 jeweils einen Wert auf. Das charakteristische Signal C kann insgesamt charakteristisch für das Schienenfahrzeug bzw. die von dem Schienenfahrzeug abgegebenen Vibrationen oder Druckänderungen angesehen werden.

Um eine konkrete Zuordnung von Teilen des diskreten Signal d(x, t) entsprechend der Trajektorie x₀(t) zu finden, können grundsätzlich unterschiedliche Vorgehensweise gewählt werden.

Bei einer ersten bevorzugten Ausführungsform **(****Fig. 6a, 6b**) innerhalb eines Intervalls der Erfindung wird für jeden Zeitpunkt [t_{A}; t_{E}] des diskreten Signals d(x, t) jeweils der auf das Schienenfahrzeug 1 zurückgehende Signalanteil d_{tA}(x), dₜ₁(x), dₜ₂(x),...d_{tE}(x) ermittelt. Unter der Voraussetzung, dass das konkrete Schienenfahrzeug 1 während der Fahrt seine Länge P nicht oder nur geringfügig ändert, kann aufgrund der konkreten Trajektorie x₀(t) die Vielzahl der einzelnen Teilsignale d_{tA}(x), dₜ₁(x), dₜ₂(x), d_{tE}(x) entsprechend der Trajektorie x₀(t) derart verschoben werden, dass sämtliche vom selben Teil des Schienenfahrzeugs 1 ausgehenden Werte aus dem diskreten Signal d(x, t) jeweils auf den Punkt p im charakteristischen Signal (C) werden. Anschließend werden die derart verschobenen Teilsignale punktweise aggregiert.

Im Detail wird die Zuglänge als konstant mit P angenommen. Die Trajektorie des Zuganfangs wird mit x₀(t) bezeichnet, die Trajektorie der Position p (p ∈ [0, P]) im Zug wird mit xₚ(t) bezeichnet, die Trajektorie des Zugendes wird mit x_{P}(t) bezeichnet. Nachdem das Schienenfahrzeug 1 immer annähernd gleich lang ist und die Wagen sich nicht - bzw für die Messung nur unwesentlich - verformen, gilt xₚ(t)=x₀(t)-p. Betrachtet wird nun ein Zeitausschnitt [t_{A}, t_{E}]. Die Werte des diskreten Signals d(x, t) werden entlang der x-Achse abhängig von t verschoben. Man erhält ein verschobenes Signal d_{c}(p,t)=d(xₚ(t), t) für p ∈ [0,P] und t ∈ [t_{A}, t_{E}]. Dieses verschobene Signal d_{c}(p, t) ist abhängig von der Position bezogen auf das Schienenfahrzeug 1 und von der Zeit. Danach kann durch Summation das charakteristische Signal des Schienenfahrzeugs 1 entsprechend der Formel C(p) = Σ_{t∈[TA}, _{TE]} d_{c}(p,t) ermittelt werden.

Eine weitere bevorzugte Vorgehensweise **(****Fig. 7a, 7b**) zur Ermittlung eines charakteristischen Signals C sieht vor, dass dem diskreten Signal d(x, t) für jeden Ortspunkt M₁ ... M₁₀₀; x_{A}, x₁, x₂, x_{E} jeweils ein separates diskretes Zeitsignal entnommen wird. Bei gleichförmiger Bewegung des Schienenfahrzeugs 1 mit konstanter Geschwindigkeit sind die einzelnen Zeitbereiche, bei denen das jeweilige Schienenfahrzeug 1 an einen bestimmten Ort Schwingungen, Druckänderungen oder Vibrationen verursacht jeweils gleich lang. Die einzelnen derart ermittelten diskreten Zeitsignale werden entsprechend der Trajektorie derart verschoben, dass von gleichen Teilen des Schienenfahrzeugs 1 herrührende Signalwerte jeweils auf den selben Zeitpunkt fallen. Im vorliegenden Fall werden sämtliche diskrete Zeitsignale dₓ(t) derart verschoben, dass sie mit dem diskreten Zeitsignal d_{xA}(t) zum Ortspunkt x_{A} gleich ausgerichtet werden. Anschließend werden die so verschobenen Zeitsignale zeitpunktweise aggregiert und das so erhaltene Ergebnis als charakteristisches Signal C herangezogen.

Sofern bei der dargestellten Vorgehensweise Beschleunigungen und Verzögerungen des Schienenfahrzeugs 1 vorliegen, verläuft die Trajektorie nicht linear, zB wie in Fig. 6a und 6b dargestellt. Die einzelnen Zeitsignale dₓ(t) sind in diesem Fall unterschiedlich lang. Aus diesem Grund werden die einzelnen Zeitsignale dₓ(t) derart entzerrt, d.h. nichtlinear gestreckt oder gestaucht, dass ihre Länge einem Referenzzeitsignal unter den Zeitsignalen entspricht und gleiche Positionen p bezogen auf das Schienenfahrzeug 1 an derselben Stelle im verzerrten Zeitsignal zu liegen kommen. Anschließend werden die Zeitsignale dₓ(t) verschoben und wiederum zeitpunktweise aggregiert, sodass aus dieser Aggregation ein charakteristisches Signal erhalten wird. Gegebenenfalls kann das charakteristische Signal durch Umrechnung p = t*v₀ in ein auf das Schienenfahrzeug 1 bezogenes Signal umgerechnet werden, wobei v₀ die Geschwindigkeit des Schienenfahrzeugs bezeichnet.

Wie die Aggregation konkret vorgenommen wird, ist von untergeordneter Bedeutung. Üblicherweise reicht eine bloße Summation der einzelnen verschobenen und gegebenenfalls entzerrten Zeit- oder Ortssignale aus, um ein Signal zu ermitteln, das charakteristisch für das jeweilige Schienenfahrzeug 1 ist.

Im Detail kann eine verschobene und entzerrte Funktion d_{c} aufgrund des diskreten Signals d(x, t) ermittelt werden, die nur von der Zeit und von der Position p ∈ [0, P] bezogen auf das Schienenfahrzeug 1 abhängt. Als Betrachtungsintervall entlang des Ortes wird das Ortsintervall [x_{A}, x_{E}] zwischen den Ortspunkten x_{A} und x_{E} festgelegt. Die Trajektorie des Anfangs des Schienenfahrzeugs 1 wird mit tₒ(x) bezeichnet. Für jede Position p ∈ [0, P] wird die zugehörige Trajektorie mit tₚ(x) bezeichnet. Wie aus der Skizze ersichtlich wird gilt tₚ(x) = t₀(x+p). Aus dem diskreten Signal d(x,t) wird ein verschobenes Signal d_{c}(x,p) = d(x,tₚ(x)) für x ∈ [X_{A}, X_{E}] und p ∈ [0, P] ermittelt. Das charakteristische Signal für das gesamte Schienenfahrzeug 1 ergibt sich dann als C(p) = Σ_{x∈[XA,XE]} d_{c}(x,p).

Kommt es aufgrund der Verzerrung oder Verschiebung dazu, dass aufgrund des Verlaufs der Trajektorie x₀(t) Stützpunkte gewählt werden, die mit den diskreten Ort- und Zeit-Stützpunkten des diskreten Zeitsignals nicht übereinstimmen, so kann eine Interpolation der Orts- und Zeitkanäle vorgenommen werden, sodass letztendlich eine Verschiebung von Orts- und Zeitsignalen um beliebige durch die Trajektorie x₀(t) festgelegte Werte möglich ist.

Alternativ besteht auch die Möglichkeit, dass sich die Fensterstützpunkte an diskreten Äquidistanten oder in jeden Ortskanal gleich festgelegten Zeiten befinden und zur Verschiebung entsprechend der Trajektorie x₀(t) die einzelnen Ortskanäle nur um ganzzahlige vielfache des Abstands dieser Zeiten verschoben werden.

Nach der Ermittlung eines charakteristischen Signals C besteht nunmehr die Möglichkeit, an mehreren Stellen entlang des Fahrtwegs 2 bzw. zu mehreren Zeitpunkten während der Fahrt, gemäß einer der vorstehend genannten Vorgehensweisen, ein charakteristisches Signal C zu ermitteln. Die einzelnen charakteristischen Signale C₁, C₂ werden miteinander verglichen, wobei ein Übereinstimmungswert ermittelt wird, der angibt ob die beiden charakteristischen Signale C₁, C₂ auf eine Entgleisung hindeuten, beispielsweise dadurch, dass Abweichungen zwischen der derart vom selben Schienenfahrzeug 1 erstellten Signalen bestehen.

Ein verbessertes Vorgehen, eine Entgleisung festzustellen, wird im Folgenden unter Bezugnahme auf **Fig. 8a und 8b** dargestellt: Hierbei wird ein Maßwert für die Wahrscheinlichkeit einer Entgleisung ermittelt, der dann eine hohe Wahrscheinlichkeit für eine Entgleisung indiziert, wenn die beiden charakteristischen Signale C₁, C₂ an einzelnen Positionen große Abweichungen zeigen, im Übrigen jedoch übereinstimmen. Dies kann insbesondere derart erreicht werden, wenn einzelne Werte des charakteristischen Signals C miteinander verglichen werden, wobei eine Entgleisung festgestellt wird, wenn bei diesem Vergleich einzelne Signalwerte einander zugeordneter Positionen im wesentlichen gleich sind, an einigen wenigen Stellen jedoch wesentlich von einander abweichen.

Wenn beim Vergleich zweier vom selben Schienenfahrzeug 1 vor und nach der Entgleisung aufgenommener Signale einen Schwellenwert überschreitende Unterschiede lediglich in einer einen oberen Schwellenwert unterschreitenden Stellen des charakteristischen Signals vorhanden sind, kann von einer Entgleisung ausgegangen werden. Eine Entgleisung kann zum Beispiel dann festgestellt werden, wenn beim Vergleich zweier vom selben Schienenfahrzeug 1 vor und nach der Entgleisung aufgenommener charakteristischer Signale Unterschiede von wenigstens 100 % in weniger als durch einen vorgegebenen oberen Schwellenwert entsprechenden Stellen des charakteristischen Signals vorhanden sind. Dieser obere Schwellenwert wird vorteilhafterweise auf einen Wert gesetzt, der der Anzahl von vorgegebenen Ortspunkten M₁, ..., M₁₀₀ entspricht, die durchschnittlich auf 10 m bis 50 m des Fahrtwegs 2 angeordnet sind. Bei einer Verteilung der Messpunkte M₁, ..., M₁₀₀ etwa in Abständen von 70 cm auf dem Fahrtweg, hat der Schwellenwert etwa den Wert 70.

In **Fig. 8a** sind zwei charakteristische Signale C₁, C₂ von ein und demselben Schienenfahrzeug 1 dargestellt. Die Abweichung Δ der beiden charakteristischen Signale ist in **Fig. 8a** ebenfalls dargestellt. Wie aus **Fig. 8a** zu erkennen, ist eine Entgleisung im charakteristischen Signal dadurch indiziert, dass an einer einzigen Stelle eine große Abweichung zwischen den beiden charakteristischen Signalen C₁, C₂ besteht. Im Übrigen sind die beiden charakteristischen Signale sehr ähnlich, sodass die Abweichung zwischen diesen beiden Signalen relativ gering ist. Da im vorliegenden Fall Unterschiede Δ der beiden charakteristischen Signale lediglich bei einer geringen Anzahl von Stellen innerhalb des charakteristischen Signals bestehen, ist eine Entgleisung wahrscheinlich.

Demgegenüber sind in **Fig. 8b** zum Vergleich zwei charakteristische Signale dargestellt, die von unterschiedlichen Schienenfahrzeugen 1 stammen. Bei diesen charakteristischen Signalen C₁, C₂ liegen Unterschiede zwischen den einzelnen Signalwerten an einer Vielzahl von Stellen vor. Insgesamt sind diese Unterschiede relativ gleich verteilt, es wird keine Entgleisung festgestellt.

Um eine verbesserte Entgleisungsdetektion zu erreichen, kann in beiden der in **Fig. 8a und 8b** dargestellten Fälle vorgesehen sein, dass die charakteristischen Signale C vor ihrem Vergleich normalisiert werden, d.h. dass das charakteristische Signal C bzw. die einzelnen Signalwerte insgesamt mit einem Faktor multipliziert wird bzw. werden, dass die Summe der Beträge oder der Signalanteile für beide charakteristischen Signale C₁, _{C2} oder sonst eine auf C₁ und C₂ angewandte Norm gleich groß ist. Mit dieser Vorgehensweise können Störeffekte vermieden werden, die dadurch entstehen, dass aufgrund unterschiedlicher Distanzen des Fahrtwegs 2 vom jeweiligen Ortspunkt M₁, ..., M₁₀₀ einzelne charakteristische Signale stärker oder schwächer aufgenommen werden.

## Patentansprüche

1. Verfahren zur Detektion der Entgleisung eines Schienenfahrzeugs (1),
a) wobei entlang eines Fahrtwegs (2) des Schienenfahrzeugs (1) mittels eines langgestreckten akustischen Sensors (3), der parallel zum Fahrtweg (2) verläuft, Messwerte zur Charakterisierung von Vibrationen oder Druckänderungen an einer Vielzahl von entlang des Fahrtwegs (2) angeordneten Ortspunkten (M₁ ... M₁₀₀) bestimmt werden,
b) wobei für die Ortspunkte (M₁ ... M₁₀₀) entlang des Fahrtwegs (2) zu einer Vielzahl von Zeitpunkten (t) jeweils ein Messwert m(x, t) zur Charakterisierung der Vibration oder der Druckänderung zur Verfügung gestellt wird,
c) wobei eine Trajektorie (x₀(t); t₀(x)) des Schienenfahrzeugs (1) in Bezug auf die Ortspunkte (M₁ ... M₁₀₀) über die Zeit ermittelt oder vorgegeben wird, wobei die Trajektorie (x₀(t); t₀(x)) den jeweiligen Ortspunkt (M₁ ... M₁₀₀) eines vorgegebenen Teils des Schienenfahrzeugs (1) zu jedem der Zeitpunkte (t) innerhalb eines Zeitbereichs (T) angibt,
d) wobei für die Ortspunkte (M₁ ... M₁₀₀) jeweils separat
- im jeweiligen Ortspunkt (M₁ ... M₁₀₀) der Trajektorie (x₀(t); t₀(x)) des Schienenfahrzeugs (1) eine Anzahl von Zeitfenstern (U) vorgegeben wird,
- in jedem der Zeitfenster des jeweiligen Ortspunkts (M₁ ... M₁₀₀) separat jeweils die Signalenergie innerhalb eines vorgegebenen Frequenzbands ermittelt wird, und diese Signalenergie einem der dem jeweiligen Zeitfenster (U) zugeordneten Zeitpunkte (t) zugewiesen wird, sodass ein diskretes Signal (d(x, t)) zur Verfügung steht, wobei die einzelnen Werte des Signals (d(x, t)) einem jeweiligen Ortspunkt (M₁ ... M₁₀₀) für einzelne Zeitpunkte (t) die zugehörigen Signalenergien zuordnen,
e) die einzelnen Werte des diskreten Signals (d(x, t)) entsprechend der Trajektorie (x₀(t); t₀(x)) des Schienenfahrzeugs (1) derart einander zugeordnet werden und entzerrt und interpoliert werden, dass die von gleichen Teilen des Schienenfahrzeugs (1) ausgehenden Werte aus dem diskreten Signal (d(x, t)) einander zugeordnet werden,
f) wobei die einzelnen einander zugeordneten und entzerrten und interpolierten, Werte des diskreten Signals (d(x, t)), insbesondere gewichtet, über die Zeit und/oder über den Ort aggregiert, insbesondere summiert, werden, und derart ein charakteristisches Signal (C) ermittelt wird, das als charakteristisch für das Schienenfahrzeug (1) angesehen wird, wobeig) für dasselbe Schienenfahrzeug (1) an mehreren Stellen entlang des Fahrtwegs (2) gemäß den Schritten a) bis f) jeweils ein charakteristisches Signal (C) ermittelt wird,
h) dass die charakteristischen Signale (C) miteinander verglichen werden, wobei ein Übereinstimmungswert ermittelt wird, der angibt, wie gut die beiden charakteristischen Signale (C) miteinander übereinstimmen, und
i) dass für den Fall, dass die durch den Übereinstimmungswert indizierte Übereinstimmung einen vorgegebenen Schwellenwert unterschreitet, eine Entgleisung festgestellt wird.

2. Verfahren nach Anspruch 1, wobei zur Bestimmung des charakteristischen Signals (C)
- aus dem diskreten Signal (d(x, t)) für jeden Zeitpunkt jeweils ein separates diskretes Ortssignal (dₜ(x)) entnommen wird,
- die einzelnen diskreten Ortssignale (dₜ(x)) entsprechend der Trajektorie (x₀(t)) derart verschoben werden, dass von gleichen Teilen des Schienenfahrzeugs (1) herrührende Signalanteile jeweils auf derselben Ortsposition (x) zu liegen kommen, und
- die derart verschobenen Ortssignale dₜ(x) ortspunktweise aggregiert werden.

3. Verfahren nach Anspruch 1, wobei zur Bestimmung des charakteristischen Signals (C)
- aus dem diskreten Signal d(x, t) für jeden Ortspunkt (M₁ ... M₁₀₀) jeweils ein separates diskretes Zeitsignal dₓ(t) entnommen wird,
- die einzelnen diskreten Zeitsignale dₓ(t) entsprechend der Trajektorie derart verschoben und entzerrt werden, dass von gleichen Teilen des Schienenfahrzeugs (1) herrührende Signalanteile jeweils auf denselben Zeitpunkt (t) fallen,
- die derart verschobenen Zeitsignale dₓ(t) zeitpunktweise aggregiert werden und das so erhaltene Ergebnis als charakteristisches Signal herangezogen wird.

4. Verfahren nach Anspruch 3, wobei die einzelnen Zeitsignale vor der Aggregation bei Vorliegen von Beschleunigungen und Verzögerungen des Schienenfahrzeugs (1) in der Trajektorie (x₀(t); t₀(x)) entzerrt werden, sodass dass von gleichen Teilen des Schienenfahrzeugs (1) herrührende Signalanteile jeweils auf denselben Zeitpunkt (t) fallen.

5. Verfahren nach einem der Ansprüche 3 oder 4, wobei die diskreten Signale entsprechend der Trajektorie (x₀(t); t₀(x)) des Schienenfahrzeugs (1) derart gegeneinander verschoben werden, dass
a) sich die Fensterstützpunkte an diskreten äquidistanten und in jedem Ortskanal gleich festgelegten Zeiten befinden, und zur Verschiebung entsprechend der Trajektorie (x₀(t); t₀(x)) die diskreten Zeitsignale dₓ(t) nur um ganzzahlige Vielfache des Abstands dieser Zeiten verschoben werden, oder
b) die einzelnen Ortskanäle (M₁ ... M₁₀₀) interpoliert und anschließend verschoben werden.

6. Verfahren nach einem der vorangehenden Ansprüche, wobei die Vibrationen und Druckänderungen mittels eines Glasfaserkabels (3) als langgestreckter akustischer Sensor (3) ermittelt werden, wobei das Glasfaserkabel (3) entlang des Fahrtwegs (2) liegt und von den vom Fahrtweg ausgehenden Erschütterungen betroffen ist,
- wobei zu vorgegebenen Zeitpunkten, insbesondere mit einer Frequenz zwischen 100 Hz und 10 kHz,
- jeweils ein Lichtimpuls in das Glasfaserkabel (3) abgegeben wird,
- das aus dem Glasfaserkabel (3) zurückkehrende Licht gemessen wird, wobei entsprechend der zeitlichen Verzögerung des zurückkehrenden Lichts das Signal einem Ortspunkt (M₁ ... M₁₀₀) entlang des Fahrtwegs (2) zugeordnet wird, und
- wobei die Stärke oder Phase des zurückkehrenden Lichts als Messwert zur Charakterisierung von Vibrationen oder Druckänderungen im betreffenden Ortspunkt (M₁ ... M₁₀₀) herangezogen wird.

7. Verfahren nach einem der vorangehenden Ansprüche, wobei zur Ermittlung der Trajektorie (x₀(t)) des Anfangs des Schienenfahrzeugs (1) am Fahrtweg (2) für eine Anzahl von Ortskanälen jeweils die Signalenergien in einer Mehrzahl von Zeitpunkten innerhalb eines bestimmte Zeitbereichs innerhalb eines bestimmten Frequenzbands oder mehrerer bestimmter Frequenzbänder ermittelt werden und dass die Trajektorie innerhalb eines Zeitbereichs und eines Ortskanals liegend festgestellt wird, wenn die ermittelte Signalenergie oder die ermittelten Signalenergien vorgegebenen Kriterien entsprechen, insbesondere, dass die ermittelte Signalenergie einen vorgegebenen Schwellenwert überschreitet, wobei insbesondere die Trajektorie x₀(t) des Anfangs oder des Endes des Schienenfahrzeugs ermittelt wird, indem für jeden Ortskanal der jeweils früheste oder späteste Zeitpunkt ermittelt wird, in dem die Signalenergie einen vorgegebenen Schwellenwert überschreitet oder unterschreitet.

8. Verfahren nach einem der vorangehenden Ansprüche, wobei vor der Bestimmung der Signalenergie innerhalb eines Fensters die Messwerte innerhalb dieses Fensters einzeln mit vorgegebenen Gewichtswerten gewichtet werden.

9. Verfahren nach einem der vorangehenden Ansprüche, wobei ein Maßwert für die Wahrscheinlichkeit einer Entgleisung ermittelt wird, der eine hohe Wahrscheinlichkeit für eine Entgleisung indiziert, wenn die beiden charakteristischen Signale an einzelnen Positionen eine große Abweichung zeigen, im Übrigen jedoch übereinstimmen, wobei eine Entgleisung insbesondere dann festgestellt wird, wenn beim Vergleich zweier vom selben Schienenfahrzeug (1) vor und nach der Entgleisung aufgenommener Signale einen Schwellenwert überschreitende Unterschiede lediglich in einer einen oberen Schwellenwert unterschreitenden Stellen des charakteristischen Signals (C) vorhanden sind.

10. Verfahren nach einem der vorangehenden Ansprüche, wobei für die Bestimmung eines charakteristischen Signals jeweils Messwerte m(x, t) herangezogen werden, die innerhalb eines Zeitbereichs von weniger als 20 Sekunden, insbesondere von weniger als 2 Sekunden aufgenommen wurden.

11. Verfahren nach einem der vorangehenden Ansprüche, wobei charakteristische Signale zur Detektion von Entgleisungen laufend, insbesondere in Zeitintervallen von zwischen 0,5 und 10 Sekunden erstellt werden, und/oder
- zur Detektion von Entgleisungen Vergleiche zwischen charakteristischer Signalen vorgenommen werden, die innerhalb von weniger als 10 Sekunden erstellt wurden.

## Claims

1. Method for detecting the derailment of a rail vehicle (1),
a) wherein, along a travel path (2) of the rail vehicle (1), measurement values for characterising vibrations or pressure changes are determined at a plurality of locations (M₁ ... M₁₀₀) arranged along the travel path (2), by means of an elongated acoustic sensor (3) extending parallel to the travel path (2),
b) wherein for the locations (M₁ ...... M₁₀₀) along the travel path (2), at a plurality of timepoints (t), there is made available a respective measurement value m(x, t) for characterising the vibration or the pressure change,
c) wherein a trajectory (x₀(t); t₀(x)) of the rail vehicle (1) with respect to the locations (M₁ ... M₁₀₀) over time is determined or specified, wherein the trajectory (x₀(t); t₀(x)) indicates the respective location (M₁ ... M₁₀₀) of a specified part of the rail vehicle (1) at each of the timepoints (t) within a time range (T),
d) wherein for the locations (M₁ ... M₁₀₀) in each case separately
- at the respective location (M₁ ... M₁₀₀) of the trajectory (x₀(t); t₀(x)) of the rail vehicle (1), a number of time windows (U) are specified,
- in each of the time windows of the respective location (M₁ ... M₁₀₀) the signal energy within a specified frequency band is determined separately, and this signal energy is assigned to one of the timepoints (t) associated with the respective time window (U), so that a discrete signal (d(x, t)) is available, wherein the individual values of the signal (d(x, t)) assign the associated signal energies to a respective location (M₁ ... M₁₀₀) for individual timepoints (t),
e) the individual values of the discrete signal (d(x, t)) corresponding to the trajectory (x₀(t); t₀(x)) of the rail vehicle (1) are assigned to each other and equalised and interpolated in such a way that the values from the discrete signal (d(x, t)) emanating from the same parts of the rail vehicle (1) are assigned to each other,
f) wherein the individual values of the discrete signal (d(x, t)) that are assigned to one another and equalised and interpolated are aggregated, in particular weighted, over time and/or over location, in particular summed, and in this way a characteristic signal (C) is determined that is regarded as characteristic of the rail vehicle (1), wherein g) a characteristic signal (C) is determined in accordance with steps a) to f) for the same rail vehicle (1) at each of a plurality of points along the travel path (2),
h) that the characteristic signals (C) are compared with each other, wherein a matching value is determined that indicates how well the two characteristic signals (C) match each other, and
i) that in the event that the match indicated by the matching value falls below a specified threshold, a derailment is ascertained.

2. Method according to claim 1, wherein
for defining the characteristic signal (C)
- a separate discrete location signal (dₜ(x)) is taken in each case from the discrete signal (d(x, t)) for each timepoint,
- the individual discrete location signals (dₜ(x)) are shifted according to the trajectory (x₀(t)) in such a way that signal components originating from the same parts of the rail vehicle (1) each come to lie at the same location position (x), and
- the location signals dₜ(x) shifted in this way are aggregated location by location.

3. Method according to claim 1, wherein
for defining the characteristic signal (C)
- a separate discrete time signal (dx(t)) is taken in each case from the discrete signal (d(x, t)) for each location (M₁ ...M₁₀₀),
- the individual discrete time signals dₓ(t) are shifted and equalised according to the trajectory in such a way that signal components originating from the same parts of the rail vehicle (1) each fall at the same timepoint (t),
- the time signals dₓ(t) shifted in this way are aggregated timepoint by timepoint and the result thus obtained is used as characteristic signal.

4. Method according to claim 3, wherein
the individual time signals are equalised before aggregation if there are accelerations and decelerations of the rail vehicle (1) in the trajectory (x₀(t); t₀(x)), so that signal components originating from the same parts of the rail vehicle (1) each fall at the same timepoint (t).

5. Method according to claim 3 or 4, wherein
the discrete signals are shifted relative to each other according to the trajectory (x₀(t); t₀(x)) of the rail vehicle (1) in such a way that
a) the window basis points are located at discrete equidistant and equally fixed times in each location channel, and for the displacement corresponding to the trajectory (x₀(t);
t₀(x)) the discrete time signals dₓ(t) are only shifted by integer multiples of the spacing of these times, or
b) the individual location channels (M₁ ... M₁₀₀) are interpolated and then shifted.

6. Method according to any one of the preceding claims, wherein
the vibrations and pressure changes are determined by means of a fibre optic cable (3)
as elongated acoustic sensor (3), wherein the optical fibre cable (3) lies along the travel path (2) and is affected by the vibrations emanating from the travel path,
- wherein at specified timepoints, in particular with a frequency between 100 Hz and 10 kHz,
- one light pulse at a time is emitted into the fibre optic cable (3),
- the light returning from the fibre optic cable (3) is measured, wherein the signal is assigned to a location (M₁ ... M₁₀₀) along the travel path (2) according to the time delay of the returning light, and
- wherein the intensity or phase of the returning light is used as a measurement value for characterising vibrations or pressure changes at the location (M₁ ... M₁₀₀) concerned.

7. Method according to any one of the preceding claims, wherein
for determining the trajectory (x₀(t)) of the start of the rail vehicle (1) on the travel path (2) for a number of location channels, the signal energies are determined in each case at a plurality of timepoints within a specific time range within a specific frequency band or a plurality of specific frequency bands
and that the trajectory is ascertained to lie within a time range and a location channel if the determined signal energy or energies meet specified criteria, in particular that the determined signal energy exceeds a specified threshold value,
wherein in particular the trajectory x₀(t) of the start or the end of the rail vehicle is determined by determining for each location channel the respective earliest or latest timepoint at which the signal energy exceeds or falls below a specified threshold value.

8. Method according to any one of the preceding claims, wherein
before determining the signal energy within a window, the measured values within this window are individually weighted with specified weighting values.

9. Method according to any one of the preceding claims, wherein
a measure of the probability of a derailment is determined, which indicates a high probability of a derailment if the two characteristic signals show a large deviation at individual positions but otherwise match,
wherein a derailment is ascertained in particular if, in a comparison of two signals recorded from the same rail vehicle (1) before and after the derailment, differences exceeding a threshold value are only present at a point of the characteristic signal (C) falling below an upper threshold value.

10. Method according to any one of the preceding claims, wherein
for defining a characteristic signal, measured values m(x, t) are used in each case, which were recorded within a time range of less than 20 seconds, in particular less than 2 seconds.

11. Method according to any one of the preceding claims, wherein
characteristic signals for detecting derailments are generated continuously, in particular at time intervals of between 0.5 and 10 seconds, and/or
- for detecting derailments, comparisons are made between characteristic signals that were generated within less than 10 seconds.

## Revendications

1. Procédé de détection de déraillement d'un véhicule sur rails (1),
a) dans lequel le long d'un trajet (2) du véhicule sur rails (1) au moyen d'un capteur (3) acoustique étiré en longueur qui s'étend parallèlement au trajet (2), des valeurs de mesure pour la caractérisation de vibrations ou modifications de pression au niveau d'une pluralité de points de localisation (M₁... M₁₀₀) agencés le long du trajet (2) sont déterminées,
b) dans lequel pour les points de localisation (M₁ ... M₁₀₀) le long du trajet (2) à une pluralité de moments (t) respectivement une valeur de mesure m(x, t) est mise à disposition pour la caractérisation de la vibration ou la modification de pression,
c) dans lequel une trajectoire (x₀(t) ; t₀(x)) du véhicule sur rails (1) par rapport aux points de localisation (M₁ ... M₁₀₀) est calculée ou prédéfinie dans le temps, dans lequel la trajectoire (x₀(t) ; t₀(x)) indique le point de localisation respectif (M₁ ... M₁₀₀) d'une partie prédéfinie du véhicule sur rails (1) à chacun des moments (t) dans une plage de temps (T),
d) dans lequel pour les points de localisation (M₁ ... M₁₀₀) respectivement séparément
- dans le point de localisation respectif (M₁ ... M₁₀₀) de la trajectoire (x₀(t) ; t₀(x)) du véhicule sur rails (1), un nombre de fenêtres de temps (U) est prédéfini,
- dans chacune des fenêtres de temps du point de localisation respectif (M₁ ... M₁₀₀) séparément respectivement l'énergie de signal est calculée dans une bande de fréquence prédéfinie, et cette énergie de signal est attribuée à un des moments (t) associés à la fenêtre de temps respective (U) de sorte qu'un signal discret (d(x, t)) soit à disposition, dans lequel les valeurs individuelles du signal (d(x, t)) associent à un point de localisation respectif (M1... M100) pour des moments individuels (t) les énergies de signal afférentes,
e) les valeurs individuelles du signal discret (d(x, t)) sont associées les unes aux autres selon la trajectoire (x₀(t) ; t₀(x)) du véhicule sur rails (1) et sont égalisées et interpolées de telle manière que les valeurs sortant des mêmes parties du véhicule sur rails (1) du signal discret (d(x, t)) soient associées les unes aux autres,
f) dans lequel les valeurs individuelles associées les unes aux autres et égalisées et interpolées du signal discret (d(x, t)), sont en particulier pondérées, agrégées dans le temps et/ou la localisation, en particulier additionnées, et un signal caractéristique (C) est calculé de telle manière qu'il soit considéré comme caractéristique pour le véhicule sur rails (1), dans lequel g) pour le même véhicule sur rails (1) à plusieurs endroits le long du trajet (2) selon les étapes a) à f), respectivement un signal caractéristique (C) est calculé,
h) que les signaux caractéristiques (C) sont comparés les uns avec les autres, dans lequel une valeur de concordance est calculée, lequel indique comment les deux signaux caractéristiques (C) concordent bien l'un avec l'autre, et
i) que pour le cas où la concordance induite par la valeur de concordance reste en dessous d'une valeur seuil prédéfinie, un déraillement est constaté.

2. Procédé selon la revendication 1, dans lequel
pour la détermination du signal caractéristique (C)
- respectivement un signal de localisation (dₜ(x)) discret séparé est retiré du signal discret (d(x, t)) pour chaque moment,
- les signaux de localisation (dₜ(x)) discrets individuels sont déplacés selon la trajectoire (x₀(t)) de telle manière que des parts de signal provenant des mêmes parties du véhicule sur rails (1) viennent se situer respectivement sur la même position de localisation (x), et
- les signaux de localisation dₜ(x) déplacés de la sorte sont agrégés par point de localisation.

3. Procédé selon la revendication 1, dans lequel
pour la détermination du signal caractéristique (C)
- à partir du signal discret d(x, t) pour chaque point de localisation (M1 ... M100) respectivement un signal de temps dₓ(t) discret séparé est retiré,
- les signaux de temps dₓ(t) discrets individuels sont déplacés et égalisés selon la trajectoire de telle manière que des parts de signal provenant des mêmes parties du véhicule sur rails (1) tombent respectivement sur le même moment (t),
- les signaux de temps dₓ(t) déplacés de la sorte sont agrégés par moments et le résultat ainsi obtenu est utilisé comme signal caractéristique.

4. Procédé selon la revendication 3, dans lequel
les signaux de temps individuels sont égalisés avant l'agrégation en présence d'accélérations et de ralentissements du véhicule sur rails (1) dans la trajectoire (x₀(t) ; t₀(x)) de sorte que des parts de signal provenant des mêmes parties du véhicule sur rails (1) tombent respectivement sur le même moment (t).

5. Procédé selon l'une quelconque des revendications 3 ou 4, dans lequel
les signaux discrets sont déplacés l'un contre l'autre selon la trajectoire (x₀(t) ; t₀(x)) du véhicule sur rails (1) de telle manière que
a) les points d'appui de fenêtre se trouvent à des temps équidistants discrets et fixés de manière identique dans chaque canal de localisation, et pour le déplacement selon la trajectoire (x₀(t) ;
t₀(x)), les signaux de temps discrets dₓ(t) sont déplacés seulement de multiples entiers de la distance de ces temps, ou
b) les canaux de localisation individuels (M₁ ... M₁₀₀) sont interpolés et ensuite déplacés.

6. Procédé selon l'une quelconque des revendications précédentes, dans lequel
les vibrations et modifications de pression sont calculées au moyen d'un câble de fibre de verre (3) comme
capteur (3) acoustique étiré en longueur, dans lequel le câble de fibre de verre (3) se trouve le long du trajet (2) et est concerné par les secousses sortant du trajet,
- dans lequel aux moments prédéfinis, en particulier à une fréquence entre 100 Hz et 10 kHz,
- respectivement une impulsion de lumière est émise dans le câble de fibre de verre (3),
- la lumière revenant du câble de fibre de verre (3) est mesurée, dans lequel selon le ralentissement temporel de la lumière revenant, le signal est associé à un point de localisation (M₁ ... M₁₀₀) le long du trajet (2), et
- dans lequel l'intensité ou la phase de la lumière revenant est utilisée comme valeur de mesure pour la caractérisation de vibrations ou modifications de pression dans le point de localisation (M₁ ... M₁₀₀) concerné.

7. Procédé selon l'une quelconque des revendications précédentes, dans lequel
pour le calcul de la trajectoire (x₀(t)) du début du véhicule sur rails (1) au niveau du trajet (2) pour un nombre de canaux de localisation, respectivement les énergies de signal sont calculées dans une pluralité de moments dans une plage de temps déterminée dans une bande de fréquence déterminée ou plusieurs bandes de fréquence déterminées
et que la trajectoire est constatée se trouvant dans une plage de temps et un canal de localisation lorsque l'énergie de signal calculée ou les énergies de signal calculées correspondent à des critères prédéfinis, en particulier que l'énergie de signal calculée dépasse une valeur seuil prédéfinie,
dans lequel en particulier la trajectoire x₀(t) du début ou de la fin du véhicule sur rails est calculée, en ce que pour chaque canal de localisation, le moment respectivement le plus tôt ou le plus tard est calculé, dans lequel l'énergie de signal dépasse ou reste en dessous d'une valeur seuil prédéfinie.

8. Procédé selon l'une quelconque des revendications précédentes, dans lequel
avant la détermination de l'énergie de signal dans une fenêtre, les valeurs de mesure sont pondérées dans cette fenêtre individuellement avec des valeurs de pondération prédéfinies.

9. Procédé selon l'une quelconque des revendications précédentes, dans lequel
une valeur de masse pour la probabilité d'un déraillement est calculée, laquelle induit une probabilité élevée pour un déraillement lorsque les deux signaux caractéristiques montrent dans des positions individuelles un grand écart, toutefois concordent du reste,
dans lequel un déraillement est constaté en particulier lorsque lors de la comparaison de deux signaux reçus par le même véhicule sur rails (1) avant et après le déraillement, des différences dépassant une valeur seuil sont présentes juste dans un endroit restant en dessous d'une valeur seuil supérieure du signal (C) caractéristique.

10. Procédé selon l'une quelconque des revendications précédentes, dans lequel
pour la détermination d'un signal caractéristique, respectivement des valeurs de mesure m(x, t) sont utilisées, lesquelles ont été reçues dans une plage de temps de moins de 20 secondes, en particulier de moins de 2 secondes.

11. Procédé selon l'une quelconque des revendications précédentes, dans lequel
des signaux caractéristiques sont établis pour la détection de déraillements en permanence, en particulier dans des intervalles de temps entre 0,5 et 10 secondes, et/ou
- pour la détection de déraillements, des comparaisons entre des signaux caractéristiques sont entreprises, lesquelles ont été établies en moins de 10 secondes.
